# EUROPÄISCHE PATENTSCHRIFT

(11) **EP 4 215 817 B1**
(45) Veröffentlichungstag und Bekanntmachung des Hinweises auf die Patenterteilung: **18.03.2026**
(21) Anmeldenummer: 23152598.1
(22) Anmeldetag: 20.01.2023
(51) Int. Cl.: F23N 5/08, F23N 5/24, F24H 9/20

(54) **VERFAHREN UND ANORDNUNG ZUR FESTSTELLUNG VON VERSCHMUTZUNGEN IM LICHTWEG EINES OPTISCHEN SENSORS ZUR BEOBACHTUNG EINER FLAMME IN EINEM VERBRENNUNGSRAUM UND COMPUTERPROGRAMMPRODUKT**
METHOD AND ARRANGEMENT FOR DETERMINING SOILING IN THE OPTICAL PATH OF AN OPTICAL SENSOR FOR OBSERVING A FLAME IN A COMBUSTION CHAMBER AND COMPUTER PROGRAM PRODUCT
PROCÉDÉ ET DISPOSITIF DE DÉTECTION DE POLLUTIONS DANS LA TRAJECTOIRE DE LUMIÈRE D'UN CAPTEUR OPTIQUE POUR OBSERVER UNE FLAMME DANS UN CHAMBRE DE COMBUSTION ET PRODUIT PROGRAMME INFORMATIQUE

(30) Priorität: 24.01.2022 DE 102022101484
(43) Veröffentlichungstag der Anmeldung: 26.07.2023
(73) Patentinhaber: Vaillant GmbH, 42859 Remscheid NRW (DE)
(72) Erfinder: Oerder, Bodo, 42897 Remscheid (DE); Wohlfeil, Arnold, 42799 Leichlingen (DE); Grabe, Jochen, 51688 Wipperfürth (DE); Staab, Fabian, 42283 Wuppertal (DE); Hopf, Matthias, 42855 Remscheid (DE); Schumacher, Michael, 51688 Wipperfürth (DE); Tomczak, Heinz-Jörg, 42327 Wuppertal (DE)
(74) Vertreter: Popp, Carsten

(56) Entgegenhaltungen:
- DE-A1- 4 121 987
- DE-U1- 202006 021 270
- US-A1- 2017 038 251

## Beschreibung

Die Erfindung betrifft ein Verfahren und eine Anordnung zur Feststellung und/oder Kompensation von Verschmutzungen im Lichtweg eines optischen Sensors an einem Fenster (Schauglas) zu einem Verbrennungsraum eines Heizgerätes, insbesondere zur Verbrennung von Wasserstoff enthaltendem Brenngas, bevorzugt mit einem Wasserstoffanteil größer 10%, insbesondere größer 50%, ganz bevorzugt größer 97% sowie ein entsprechendes Computerprogrammprodukt. Wasserstoff als Brenngas oder als Beimischung zu Brenngasen wird immer wichtiger, und es werden große Anstrengungen unternommen, neue oder auch existierende Heizgeräte für einen Betrieb damit zu ertüchtigen.

Dabei geht es nicht nur um große Anlagen, sondern auch um Wandgeräte zur Erwärmung von Wasser und generell um Heizgeräte für die Beheizung von Gebäuden und/oder die Bereitstellung von warmem Wasser. Wasserstoff unterscheidet sich bei seiner Verbrennung (mit Umgebungsluft) in mehreren Punkten von bisher verwendeten Brenngasen, insbesondere ist eine Wasserstofflamme für das menschliche Auge fast unsichtbar, strahlt weniger Wärme ab als mit kohlenstoffhaltigen Brennstoffen erzeugte Flammen, und Wasserstoffflammen benötigen zu ihrer Überwachung andere Messsysteme als andere Brennstoffe. Insbesondere liefern Ionisationsmessungen keine zuverlässigen Signale bei hohen Anteilen von Wasserstoff im Brenngas. Die vorliegende Erfindung ist daher besonders, aber nicht nur anwendbar für Heizgeräte, die mit reinem Wasserstoff oder mit Brenngas, das Anteile an Wasserstoff enthält, betrieben werden.

Eine Verwendung von optischen Sensoren (für den sichtbaren, aber insbesondere auch für den Ultraviolett-Bereich des Lichtes) zur Flammenüberwachung und Regelung der Verbrennung unter Benutzung von optischen Filtern ist für Anwendungen bei Heizgeräten, die mit wasserstoffhaltigem Brenngas betrieben werden, schon beispielsweise aus der DE 10 2019 101 329 A1 bekannt. Auch die EP 2 223 016 B1, die US 5 829 962 A, die DE 41 21 987 A1 die DE19 509 704 A1 beschäftigen sich ausführlich mit optischen Messsystemen für die Flammenüberwachung.

Die konstruktive Anbindung der optischen Sensorik kann unterschiedlich gestaltet sein. Die optische Sensorik wird durch eine Halterung so zur Flamme im Verbrennungsraum ausgerichtet, dass die Sensorik diese Flamme vermessen kann. Hierbei hat die Halterung gewisse konstruktive Anforderungen zu erfüllen. Zudem muss das Licht aus der Brennkammer austreten können, um optisch erfasst werden zu können. In einem Gehäuse des Verbrennungsraumes, insbesondere in einer Brennertür neben einem Brenner, ist hierzu ein Fenster eingearbeitet. So kann der optische Sensor das Licht der Verbrennung erfassen.

Allerdings können Verschmutzungen an verschiedenen Stellen des Weges auftreten, den das Licht von der Flamme im Verbrennungsraum zum optischen Sensor durchläuft. Insbesondere auf beiden Seiten eines Schauglases oder einer Optik des optischen Sensors sowie in dem optischen Sensor selbst können Verschmutzungen oder Veränderungen (die den Lichtdurchlass beeinträchtigen) auftreten. Verschmutzungen und andere derartige Veränderungen werden im Folgenden gemeinsam als Verschmutzungen bezeichnet. Es können sich z. B. Staubpartikel auf der Optik festsetzen, die das Lichtsignal reduzieren. Andererseits können sich durch eine Luftkühlung des optischen Sensors Verschmutzungen auch auf dem Fenster (Schauglas) ablagern. Schließlich können Veränderungen durch zu hohe Wärmeübertragung auf den Sensor und seine Bauteile entstehen.

Die DE 41 21 987 A1 beschreibt ein Verfahren und eine Vorrichtung zur Steuerung des Brennstoff-Luftverhältnisses in der Brenngaszuführung eines Strahlungsbrenners. Hierzu ist ein Sensor zum Erfassen der von der Flamme emittierten Strahlung vorgesehen, der mittels eines ersten Lichtleiterkabels die Strahlung von einem Fenster der Brennkammer überträgt. Zudem ist eine Kalibrierungsstrahlungsquelle vorgesehen, deren emittierte Strahlung sowohl über ein zweites Lichtleiterkabel als auch über das erste Lichtleiterkabel zum Sensor geleitet wird. Eine Abdeckblende kann den Strahlungsweg von der Flamme zum Sensor blockieren und so eine Systemkalibrierung auch bei angezündetem Brenner ermöglichen.

Die DE 20 2006 021 270 U1 schlägt die Nutzung einer elektromagnetischen Strahlungsquelle, die im weiteren Verlauf als Lichtquelle oder Leuchte bezeichnet wird, zur Überprüfung der Sauberkeit des Lichtweges. Von der elektromagnetischen Strahlungsquelle emittierte Strahlung kann durch das Fenster (dessen Sauberkeit zu prüfen ist) auf einen externen Reflektor gesendet und von dort zum Sensor zurückgeworfen. Die Leuchte kann dabei ein gepulstes Ausgangssignal erzeugen, um das Signal von der Hintergrundstrahlung zu unterscheiden.

Die US 2017/ 003 8251 A1 beschreibt ein der DE 20 2006 021 270 U1 sehr ähnliches System mit einen Flammensensor für eine Verbrennungseinrichtung, der eine Strahlungsquelle für elektromagnetische Strahlung umfasst. Die Strahlungsquelle kann Strahlung durch ein Beobachtungsfenster des Flammensensors aussenden und es kann ein verschmutztes Beobachtungsfenster erkannt werden, wenn die Strahlung am Beobachtungsfenster reflektiert wird.

Dem vorgenannten Stand der Technik ist gemeinsam, dass eine zusätzliche Strahlungsquelle für das Erkennen einer Verschmutzung im Lichtweg notwendig ist. Dies ist aufwendig und erhöht die Komplexität deutlich.

Aufgabe der vorliegenden Erfindung ist es, die mit Bezug auf den Stand der Technik genannten Probleme zumindest teilweise zu lösen. Insbesondere sollen ein Verfahren und eine Anordnung zur Feststellung und/oder Kompensation von Verschmutzungen im Lichtweg bei der Beobachtung von Flammen in einem Verbrennungsraum mittels eines Sensors geschaffen werden.

Zur Lösung dieser Aufgabe dienen ein Verfahren und eine Anordnung sowie ein Computerprogrammprodukt gemäß dem unabhängigen Anspruch. Vorteilhafte Ausgestaltungen und Weiterbildungen der Erfindung sind in den jeweiligen abhängigen Ansprüchen angegeben. Die Beschreibung, insbesondere im Zusammenhang mit der Zeichnung, veranschaulicht die Erfindung und gibt weitere Ausführungsbeispiele an.

Zur Lösung der Aufgabe trägt ein Verfahren bei zur Feststellung von Verschmutzungen in einem Lichtweg von einer Flamme in einem Verbrennungsraum zu einem optischen Sensor, wobei von dem optischen Sensor gemessene Messwerte bei mindestens einem definierten Zustand der Flamme mit einem gespeicherten Messwert zu diesem Zustand der Flamme verglichen werden und bei einer Abweichung oberhalb einer vorgebbaren Differenz auf eine Verschmutzung im Lichtweg geschlossen wird.

Da Heizungsanlagen über lange Zeiträume und oft auch mit nur jährlicher oder noch seltenerer Wartung betrieben werden, liegen sehr viele Erfahrungen über deren Langzeit-Verhalten vor. Es hat sich gezeigt, dass bestimmte (definierte) Zustände (mit immer gleichen Betriebsbedingungen) häufig auftreten und dabei auch immer die gleichen Messwerte an verschiedenen Sensoren auftreten, solange diese einwandfrei funktionieren. Dies gilt prinzipiell auch für von der Flamme ausgesandtes und von einem optischen Sensor empfangenes Licht. Dies kann man zur Feststellung von Verschmutzungen nutzen, indem bei einem oder mehreren definierten Betriebs-Zuständen (das sind z. B. bestimmte Lastzustände gekennzeichnet durch eine Drehzahl eines Gebläses und eine Stellung eines Brenngasventils, eventuell auch unter Berücksichtigung von Umgebungstemperatur und Luftfeuchtigkeit) im Neuzustand einer Anlage die gemessenen Werte des optischen Sensors aufgezeichnet und in einem Speicher als Referenz zur Verfügung gehalten werden. Wird später mindestens ein solcher definierter Zustand wieder einmal erreicht oder gezielt eingestellt (das muss nicht unbedingt jedes Mal geschehen, sondern kann in vorgebbaren Zeitintervallen erfolgen), so kann der aktuelle Messwert des optischen Sensors mit dem gespeicherten verglichen werden. Ist die Differenz Null oder sehr klein (beispielsweise unter 1 % des gespeicherten Messwertes), ist der optische Sensor in Ordnung und der Lichtweg ohne relevante Verschmutzungen. Liegt die Abweichung jedoch oberhalb einer vorgebbaren Differenz, z. B. oberhalb von 1 %, insbesondere oberhalb von 5 % des gespeicherten Messwertes, so muss von einer Verschmutzung des Lichtweges und/oder einer Alterung des optischen Sensors ausgegangen werden. Da das Alterungsverhalten von Sensoren meist gut bekannt ist, kann damit eine Verschmutzung des Lichtweges festgestellt werden.

Das Verfahren kann umfassen, dass das Vorliegen eines definierten bzw. vorbestimmten Zustands der Flamme im Verbrennungsraum bzw. des Heizgeräts erfasst und dann das Verfahren zur Feststellung von Verschmutzungen in dem Lichtweg initiiert wird. Alternativ oder kumulativ kann das Verfahren umfassen, das zum Initiieren des Verfahrens zur Feststellung von Verschmutzungen in dem Lichtweg zuvor und/oder anfangs ein vom Heizgerät bzw. dessen Steuer- und Regelgerät definierter bzw. vorbestimmter Zustand der Flamme im Verbrennungsraum bzw. des Heizgeräts eingestellt wird. Gegebenenfalls sind Mittel und/oder Prozesse vorgesehen, anhand deren übergeprüft und auswertbar ist, ob tatsächlich der definierte bzw. vorbestimmte Zustand der Flamme im Verbrennungsraum bzw. bei dem Heizgerät vorliegt. Es können Mittel und/oder Prozesse vorgesehen sein, anhand derer der definierte bzw. vorbestimmte Zustand für eine vorgegebene Zeitspanne beibehalten wird, also z. b. eine Modulation blockiert ist. Es ist möglich, dass im Rahmen des Verfahrens zur Feststellung von Verschmutzungen in dem Lichtweg mehrere definierte bzw. vorbestimmte Zustände angesteuert und/oder durchlaufen werden, bevor eine Entscheidung über den Verschmutzungsgrad getroffen wird. Es ist möglich, dass die Abweichungen zu mehreren (zeitlich beanstandete und/oder voneinander verschiedene) Zuständen ermittelt und dann getrennt, kumuliert und/oder im Mittel mit der vorgegebenen Differenz verglichen werden. Die gespeicherten Messwerte können als konkrete Daten, Kurve, Kennfeld oder dergleichen bereitgestellt sein. Es kann ein Vergleicher für die aktuellen und gespeicherten Messwerte vorgesehen sein, der beispielsweise Teil eines Steuergeräts (des Sensors und/oder des Heizgeräts) sein kann. Das Schließen auf eine Verschmutzung umfasst insbesondere, dass eine Information, welche den erhöhten Verschmutzungsgrad charakterisiert, (automatisch) erstellt, versendet, weiterverarbeitbar zur Verfügung gestellt und/oder angezeigt wird.

Das hier vorgeschlagene Verfahren bietet insbesondere den Vorteil, dass eine Überprüfung von Verschmutzungen im Lichtweg gleichzeitig bei der Beobachtung von (geregelten) Flammen in einem Verbrennungsraum mittels des (selben) Sensors vorgenommen kann. Es ist nicht erforderlich, die Flammenbeobachtung zu unterbrechen, oder separate Strahlungsquellen und/oder Lichtwegsanpassungen vorzunehmen. Es ist vielmehr möglich, die Überprüfung zeitlich parallel zum ordnungsgemäßen Betrieb des Heizgerätes durchzuführen.

Es sei erwähnt, dass statt im Neuzustand gespeicherter Daten bei definierten Betriebs-Zuständen als definierter Zustand auch das Einschalten einer Kalibrierlichtquelle im Verbrennungsraum (bei nicht vorhandener Flamme) eingesetzt werden kann, deren Licht vom optischen Sensor empfangen wird und zu einem aktuellen Messwert führt, der mit einem im Neuzustand gespeicherten Wert verglichen werden kann. Auf diese Weise muss nicht gewartet werden, bis wieder ein definierter Betriebs-Zustand auftritt oder eingestellt werden kann, um die Verschmutzung zu messen, sondern die Kalibrierlichtquelle kann in regelmäßigen Intervallen eingeschaltet werden. Es muss allerdings sichergestellt werden, dass nicht die Kalibrierlichtquelle selbst verschmutzen kann.

Wird der optische Sensor nur als Flammenwächter (Feststellung, ob eine Flamme gezündet hat, brennt oder erloschen ist) eingesetzt, so ist ein mit der Zeit durch Verschmutzung abnehmender Messwert kein Sicherheitsproblem, solange die Abweichung eine Sicherheitsschwelle, die beispielsweise bei 30 oder 50 % des gespeicherten Messwertes liegen kann, nicht überschreitet. Die Funktion eines Flammenwächters kann auch bei abnehmenden Messwerten noch lange sicher erfüllt werden, da Verschmutzungen nicht plötzlich auftreten oder verstärken, sondern sich über lange Zeiträume von Wochen, Monaten oder sogar Jahren ausbilden.

Bevorzugt wird das Verfahren bei Heizungsanlagen eingesetzt, die mit reinem Wasserstoff oder einem wasserstoffhaltigen Brenngas betrieben werden, wobei die Flamme durch Verbrennung dieses wasserstoffhaltigen Brenngases erzeugt wird und der Sensor empfindlich für ultraviolettes und/oder infrarotes Licht ist. In solchen Fällen können andere Messsysteme wie Ionisationsmessgeräte nicht immer zuverlässig arbeiten.

Zur Erhöhung der Sicherheit und Redundanz der vorgenommenen Auswertungen werden Messwerte bei mindestens zwei unterschiedlichen definierten Zuständen der Flamme gemessen und mit gespeicherten Messwerten zu diesen Zuständen verglichen, bevor eine Entscheidung über die Verschmutzung getroffen wird. Dies ermöglicht eine zuverlässige Beurteilung von Verschmutzungen und deren Auswirkungen auf die Messwerte bei verschiedenen Zuständen.

In einer besonderen Ausgestaltung wird bei Feststellung einer Abweichung oberhalb der vorgebbaren Differenz eine Meldung ausgegeben und/oder eine Abschaltung der Flamme ausgelöst. Meist wird eine Abschaltung nicht erforderlich sein, sondern nur, wenn die Abweichung eine vorbestimmte Sicherheitsschwelle überschreitet, ausgelöst werden. Eine Warnmeldung (Anzeige an der Anlage, Meldung an Fernwartung etc.) ist aber praktisch immer sinnvoll, damit die Verschmutzung bei der nächsten Wartung beseitigt oder sogar eine Wartung vorgezogen werden kann. Gegebenenfalls kann auch ein Heizbetrieb bzw. (vorübergehend) ein Brennerbetrieb eingestellt werden, mit dem eine Reduktion der Verschmutzung erreicht wird.

Eine Warnmeldung wird daher bevorzugt ausgelöst, ohne dass eine Abschaltung erfolgt, solange die Abweichung eine vorbestimmte oder vorgebbare Sicherheitsschwelle nicht überschreitet.

Es ist möglich, dass eine festgestellte Abweichung unterhalb einer Sicherheitsschwelle korrigiert wird, indem gemessene Messwerte mit einer Korrektur versehen werden. Dies ist besonders dann sinnvoll, wenn der optische Sensor nicht nur als Flammenwächter, sondern auch zur Regelung des Verbrennungsprozesses eingesetzt wird. Ein durch Verschmutzung zu niedriger Messwert würde die Regelung verfälschen, so dass eine Korrektur auf den im Neuzustand zu erwartenden Messwert die Genauigkeit der Regelung verbessert. Wird die Information über eine Verschmutzung bei mehreren definierten Betriebs-Zuständen gesammelt, so können sogar nicht lineare Effekte korrigiert werden. Meist wird ein einfacher Korrekturfaktor, mit dem der aktuelle Messwert multipliziert wird, jedoch ausreichen.

Zur Lösung der Aufgabe trägt auch eine Anordnung bei zur Feststellung von Verschmutzungen in einem Lichtweg von einer Flamme in einem Verbrennungsraum zu einem optischen Sensor, wobei der optische Sensor über Messleitungen mit einer Auswerteelektronik verbunden ist, die eingerichtet ist, Messwerte bei einem definierten Zustand der Flamme mit für diesen Zustand gespeicherten Messwerten zu vergleichen und bei einer Abweichung oberhalb einer vorgebbaren Differenz eine Meldung und/oder eine Abschaltung der Flamme auszulösen. Die meisten Anlagen, insbesondere Heizungsanlagen haben eine zentrale Steuerung und Regelung (typischerweise mit mindestens einem Mikroprozessor und Speicherplatz für Kalibrierdaten, Programme und andere Daten), in die die Auswerteelektronik integriert sein kann.

Bevorzugt, insbesondere bei mit Wasserstoff oder wasserstoffhaltigem Brenngas betriebenen Heizungsanlagen, ist der optische Sensor empfindlich für ultraviolettes und/oder infrarotes Licht. Solches Licht wird besonders von einer Wasserstoffflamme abgestrahlt.

In einer typischen Ausgestaltung ist der optische Sensor außerhalb des Verbrennungsraumes hinter einem Fenster zum Verbrennungsraum angeordnet. Das Fenster kann beispielsweise in einer sogenannten Brennertür vorgesehen werden, an der auch ein in den Verbrennungsraum ragender Brenner befestigt ist.

In der Auswerteelektronik sind insbesondere Messwerte für zwei oder mehr definierte Betriebs-Zustände der Flamme gespeichert. Diese Werte können entweder im Neuzustand einer Anlage aufgezeichnet oder aus Erfahrungswerten für einen bestimmten Anlagentyp vorgegeben werden. Bevorzugt werden im Neuzustand bei einer Inbetriebnahme solche Werte in verschiedenen definierten Zuständen, die bei einer bestimmten Anlage immer wieder auftreten, gespeichert.

Die Auswerteelektronik kann auch eingerichtet sein, eine Korrektur zu berechnen und auf aktuelle Messwerte anzuwenden, wenn der Vergleich der aktuellen Messwerte mit einem gespeicherten Messwert bei einem definierten Zustand der Flamme eine Abweichung oberhalb einer vorgebbaren Differenz aber unterhalb einer Sicherheitsschwelle ergibt. Auf diese Weise kann quasi ein Neuzustand der Anlage simuliert werden, so dass die Messwerte für eine Regelung wie im Neuzustand eingesetzt werden können, obwohl eine (zunehmende) Verschmutzung des Lichtweges vorliegt.

Ein weiterer Aspekt betrifft auch ein Computerprogrammprodukt, umfassend Befehle, die bewirken, dass die beschriebene Anordnung das beschriebene Verfahren ausführt. Die Auswerteelektronik benötigt z. B. ein Programm und Daten, um die gewünschte Funktion z. B. als Flammenwächter oder zur Regelung durchführen zu können, wobei beides gelegentlich aktualisiert werden muss.

Die Erläuterungen zum Verfahren können zur näheren Charakterisierung der Anordnung herangezogen werden, und umgekehrt. Die Anordnung kann auch so eingerichtet sein, dass damit das Verfahren durchgeführt wird.

Ein schematisches Ausführungsbeispiel der Erfindung, auf das diese jedoch nicht beschränkt ist, wird nun anhand der Zeichnung näher erläutert. Es stellt dar:
- Fig. 1:: schematisch einen Verbrennungsraum eines Heizgerätes mit außen liegendem optischem Sensor und Auswerteelektronik.

Fig. 1 zeigt schematisch einen Verbrennungsraum 2 eines Heizgerätes 1, welcher von einem Gehäuse 3 umgeben ist. In dem Gehäuse 3 befindet sich eine Brennertür 4 (oder Klappe), an der ein in den Verbrennungsraum 2 ragender Brenner 5 befestigt ist. Dieser Brenner 5 wird über eine Gemisch-Zuleitung 6 mit einem Gemisch aus Luft und Wasserstoff oder wasserstoffhaltigem Brenngas versorgt.

Bei der Verbrennung dieses Gemisches, welches beim Betrieb des Heizgerätes 1 aus dem Brenner 5 in den Verbrennungsraum 2 austritt, entsteht eine Flamme 7, die für das menschliche Auge fast unsichtbar ist, jedenfalls bei reinem Wasserstoff als Brenngas. Trotzdem sendet diese Flamme 7 optische Strahlung aus, insbesondere z. B. im ultravioletten Spektralbereich, die mittels eines optischen Sensors 9 beobachtet werden kann. Wegen der hohen Temperaturen in einem Verbrennungsraum 2 ist der optische Sensor 9 meist außen vor einem Fenster 8 (Schauglas) angeordnet, welches für die zu beobachtende optische Strahlung durchlässig ist. Da sich auch das Fenster 8 und dessen Umgebung auf sehr hoher Temperatur befinden können, wird der optische Sensor 9 oft in einem gewissen Abstand, z. B. 2 cm bis 20 cm [Zentimeter], bevorzugt 5 bis 15 cm, vom Fenster 8 angeordnet. Je weiter der optische Sensor 9 von der Flamme 7 entfernt ist, desto empfindlicher muss er sein, um seine Funktion z. B. als Flammenwächter oder zur Regelung der Verbrennung erfüllen zu können, da die am optischen Sensor 9 eintreffende optische Strahlung mit dem Abstand abnimmt. Da die Empfindlichkeit nicht beliebig gesteigert werden kann, sind meist kleine Abstände von wenigen Zentimetern zum Fenster 8 erforderlich. Oft wird der optische Sensor 9 daher auch mit einem Kühlluftstrom 11 (durch Pfeile angedeutet) gekühlt, insbesondere mit Luft, die zur Bildung des zu verbrennenden Gemisches angesaugt wird.

Der optische Sensor 9 kann also in oder nahe zu einer (hier nicht dargestellten) Luftansaugleitung angeordnet sein, damit er in einem zulässigen Temperaturbereich von z. B. unterhalb 70° C bleibt. Sowohl auf der Innenseite (im Verbrennungsraum 2) des Fensters 8, als auch auf dessen Außenseite können sich mit der Zeit Verschmutzungen 18 bilden, ebenso auf dem Sensor 9 und einer diesem eventuell zugeordneten Optik. Generell sind auf dem Lichtweg 17 zwischen Flamme 7 und optischem Sensor 9 Verschmutzungen 18 an verschiedenen Stellen und aus verschiedenen Gründen möglich, die mit der Zeit aktuelle Messwerte gegenüber einem Neuzustand immer mehr verringern.

Solche Verschmutzungen 18 sollen mit dem beschriebenen Verfahren bzw. der beschriebenen Anordnung festgestellt und gegebenenfalls auch durch eine Korrektur kompensiert werden. Dazu ist der optische Sensor 9 über eine Messleitung 10 mit einer Auswerteelektronik 12 verbunden. Diese enthält einen Vergleicher 13, in dem ein aktueller Messwert bei einem definierten Betriebs-Zustand mit einem in einem Referenzdatenspeicher 14 gespeicherten Messwert bei Neuzustand (bzw. gereinigtem Zustand) des Heizgerätes 1 verglichen wird. Vom Vergleicher 13 wird der aktuelle Messwert dann zu einem Korrekturmodul 15 weitergeleitet, und zwar zusammen mit einer Information über die Abweichung des aktuellen Messwertes vom gespeicherten Messwert. Das Korrekturmodul 15 steuert bei einer Abweichung oberhalb einer vorgebbaren Differenz eine Warn-/Meldeeinrichtung 16 an, die eine (akustische, optische oder elektronische) Warnmeldung erzeugt. Überschreitet die Abweichung eine Sicherheitsschwelle, so erfolgt aus Sicherheitsgründen sogar (zusätzlich) eine Abschaltung der Flamme 7, also eine Beendigung der Brenngaszufuhr. Die Sicherheitsschwelle wird bzw. ist so festgelegt, dass bis zu ihrem Erreichen eine sichere Funktion des optischen Sensors 9 als Flammenwächter möglich ist. Das Korrekturmodul 15 kann aus der Abweichung der aktuellen Messwerte von den im Neuzustand gespeicherten (also bei sauberem Lichtweg 17 erwarteten) Messwerten eine Korrektur (meist einen Korrekturfaktor) ermitteln und die aktuellen Messwerte mit diesem Faktor korrigieren, so dass danach sie den erwarteten Messwerten entsprechen und über eine Weiterleitung 19 ihrem eigentlichen Zweck zugeführt werden können. Diese Weiterleitung (gegebenenfalls mit Korrektur) findet während des gesamten Betriebes statt, so dass die Auswerteelektronik 12 jeweils nur aktiv wird, wenn gerade ein definierter Zustand erreicht (oder eingestellt) wird, bei dem der beschriebene Vergleich neue Informationen über Verschmutzungen 18 liefern kann. Durch Analyse von Veränderungen der Verschmutzungen 18 pro Zeiteinheit kann dabei auch eine Information über die voraussichtliche weitere Laufzeit des Heizgerätes 1 (bis eine Wartung oder Abschaltung erforderlich wird) gewonnen werden.

Die vorliegende Erfindung ermöglicht die Feststellung von Verschmutzungen 18 im Lichtweg 17 von der Flamme 7 zum optischen Sensor 9 und eine Abschätzung der noch zu erwartenden störungsfreien Laufzeit eines Heizgerätes sowie die Kompensation von Verschmutzungen 18 durch eine Korrektur aktueller Messwerte. So lassen sich die Sicherheit, insbesondere bei mit Wasserstoff oder wasserstoffhaltigem Brenngas betriebenen Heizgeräten, erhöhen und notwendige Wartungsmaßnahmen frühzeitig erkennen.

### Bezugszeichenliste

- 1: Heizgerät
- 2: Verbrennungsraum
- 3: Gehäuse
- 4: Brennertür
- 5: Brenner
- 6: Gemisch-Zuleitung
- 7: Flamme
- 8: Fenster/Schauglas
- 9: optischer Sensor
- 10: Messleitung
- 11: Kühlluftstrom
- 12: Auswerteelektronik
- 13: Vergleicher
- 14: Referenzdatenspeicher
- 15: Korrekturmodul
- 16: Warn-/Meldeeinrichtung
- 17: Lichtweg
- 18: Verschmutzungen
- 19: Weiterleitung des (korrigierten) Messwertes

## Patentansprüche

1. Verfahren zur Feststellung von Verschmutzungen (18) in einem Lichtweg (17) von einer Flamme (7) in einem Verbrennungsraum (2) zu einem optischen Sensor (9), wobei von dem optischen Sensor (9) gemessene Messwerte bei mindestens einem definierten Zustand der Flamme (7) mit einem gespeicherten Messwert zu diesem definierten Zustand der Flamme (7) verglichen werden,
**dadurch gekennzeichnet, dass**
bei einer Abweichung oberhalb einer vorgebbaren Differenz auf Verschmutzungen (18) im Lichtweg (17) geschlossen wird.

2. Verfahren nach Anspruch 1, wobei die Flamme (7) durch Verbrennung eines wasserstoffhaltigen Brenngases erzeugt wird, und der optische Sensor (9) empfindlich für ultraviolettes und/oder infrarotes Licht ist.

3. Verfahren nach Anspruch 1 oder 2, wobei Messwerte bei mindestens zwei unterschiedlichen definierten Zuständen der Flamme (7) gemessen und mit gespeicherten Messwerten zu diesen Zuständen verglichen werden.

4. Verfahren nach einem der vorhergehenden Ansprüche, wobei bei Feststellung einer Abweichung oberhalb der vorgebbaren Differenz eine Meldung ausgegeben und/oder eine Abschaltung der Flamme (7) ausgelöst wird.

5. Verfahren nach Anspruch 4, wobei eine Warnmeldung ausgelöst wird, ohne dass eine Abschaltung erfolgt, solange die Abweichung eine Sicherheitsschwelle nicht überschreitet.

6. Verfahren nach einem der vorhergehenden Ansprüche, wobei eine festgestellte Abweichung unterhalb einer Sicherheitsschwelle korrigiert wird, indem gemessene Messwerte mit einer Korrektur versehen werden.

7. Anordnung zur Feststellung von Verschmutzungen (18) in einem Lichtweg (17) von einer Flamme (7) in einem Verbrennungsraum (2) zu einem optischen Sensor (9), umfassend den optischen Sensor (9), eine Messleitung (10) und eine Auswerteelektronik (12), wobei der optische Sensor (9) über die Messleitung (10) mit der Auswerteelektronik (12) verbunden ist, die eingerichtet ist, Messwerte bei einem definierten Zustand der Flamme (7) mit für diesen Zustand gespeicherten Messwerten zu vergleichen,
**dadurch gekennzeichnet, dass** bei einer Abweichung oberhalb einer vorgebbaren Differenz eine Meldung und/oder eine Abschaltung der Flamme (7) ausgelöst wird.

8. Anordnung nach Anspruch 7, wobei der optische Sensor (9) empfindlich für ultraviolettes und/oder infrarotes Licht ist.

9. Anordnung nach Anspruch 7 oder 8, wobei der optische Sensor (9) außerhalb des Verbrennungsraumes (2) hinter einem Fenster (8) zum Verbrennungsraum (2) angeordnet ist.

10. Anordnung nach einem der Ansprüche 7 bis 9, wobei in der Auswerteelektronik (12) Messwerte für zwei oder mehr definierte Zustände der Flamme (7) gespeichert sind.

11. Anordnung nach einem der Ansprüche 7 bis 10, wobei die Auswerteelektronik (12) eingerichtet ist, eine Korrektur zu berechnen und auf aktuelle Messwerte anzuwenden, wenn der Vergleich der aktuellen Messwerte mit einem gespeicherten Messwert bei einem definierten Zustand der Flamme (7) eine Abweichung oberhalb einer vorgebbaren Differenz aber unterhalb einer Sicherheitsschwelle ergibt.

12. Computerprogrammprodukt, umfassend Befehle, die bewirken, dass die Anordnung nach einem der Ansprüche 7 bis 11 das Verfahren nach einem der Ansprüche 1 bis 6 ausführt.

## Claims

1. Method for detecting contamination (18) in a light path (17) from a flame (7) in a combustion chamber (2) to an optical sensor (9), wherein measured values measured by the optical sensor (9) in at least one defined state of the flame (7) are compared with a stored measured value for this defined state of the flame (7), **characterised in that**, in the event of a deviation above a predeterminable difference, contamination (18) in the light path (17) is concluded.

2. Method according to claim 1, wherein the flame (7) is generated by combustion of a hydrogen-containing fuel gas, and the optical sensor (9) is sensitive to ultraviolet and/or infrared light.

3. Method according to claim 1 or 2, wherein measured values are measured at at least two different defined states of the flame (7) and compared with stored measured values for these states.

4. Method according to one of the preceding claims, wherein, upon detection of a deviation above the preset difference, a message is issued and/or the flame (7) is switched off.

5. Method according to claim 4, wherein a warning message is triggered without switching off as long as the deviation does not exceed a safety threshold.

6. Method according to one of the preceding claims, wherein a detected deviation below a safety threshold is corrected by applying a correction to measured values.

7. Arrangement for detecting contamination (18) in a light path (17) from a flame (7) in a combustion chamber (2) to an optical sensor (9), comprising the optical sensor (9), a measuring line (10) and an evaluation electronics unit (12), wherein the optical sensor (9) is connected via the measuring line (10) to the evaluation electronics unit (12), which is designed to compare measured values at a defined state of the flame (7) with measured values stored for this state, **characterised in that**, in the event of a deviation above a predeterminable difference, a message and/or a shutdown of the flame (7) is triggered.

8. Arrangement according to claim 7, wherein the optical sensor (9) is sensitive to ultraviolet and/or infrared light.

9. Arrangement according to claim 7 or 8, wherein the optical sensor (9) is arranged outside the combustion chamber (2) behind a window (8) to the combustion chamber (2).

10. Arrangement according to one of claims 7 to 9, wherein measured values for two or more defined states of the flame (7) are stored in the evaluation electronics (12).

11. Arrangement according to one of claims 7 to 10, wherein the evaluation electronics (12) are designed to calculate a correction and apply it to current measured values if the comparison of the current measured values with a stored measured value for a defined state of the flame (7) results in a deviation above a predeterminable difference but below a safety threshold.

12. Computer program product comprising instructions that cause the arrangement according to one of claims 7 to 11 to execute the method according to one of claims 1 to 6.

## Revendications

1. Procédé de détection de salissures (18) dans un trajet lumineux (17) entre une flamme (7) dans une chambre de combustion (2) et un capteur optique (9), dans lequel des valeurs mesurées par le capteur optique (9) dans au moins un état défini de la flamme (7) sont comparées à une valeur de mesure enregistrée pour cet état défini de la flamme (7),
**caractérisé en ce que**
en cas d'écart supérieur à une différence prédéfinie, des salissures (18) sont déduites dans le trajet optique (17).

2. Procédé selon la revendication 1, dans lequel la flamme (7) est générée par combustion d'un gaz combustible contenant de l'hydrogène et le capteur optique (9) est sensible à la lumière ultraviolette et/ou infrarouge.

3. Procédé selon la revendication 1 ou 2, dans lequel des valeurs de mesure sont mesurées dans au moins deux états définis différents de la flamme (7) et comparées à des valeurs de mesure enregistrées pour ces états.

4. Procédé selon l'une quelconque des revendications précédentes, dans lequel, lorsqu'un écart supérieur à la différence prédéfinie est détecté, un message est émis et/ou un arrêt de la flamme (7) est déclenché.

5. Procédé selon la revendication 4, dans lequel un message d'avertissement est déclenché sans qu'un arrêt se produise tant que l'écart ne dépasse pas un seuil de sécurité.

6. Procédé selon l'une quelconque des revendications précédentes, dans lequel un écart détecté inférieur à un seuil de sécurité est corrigé en ce qu'une correction est appliquée à des valeurs mesurées.

7. Dispositif de détection de salissures (18) dans un trajet lumineux (17) d'une flamme (7) dans une chambre de combustion (2) à un capteur optique (9), comprenant le capteur optique (9), un câble de mesure (10) et une électronique d'évaluation (12), dans lequel le capteur optique (9) est connecté par le câble de mesure (10) à l'électronique d'évaluation (12), qui est configuré pour comparer des valeurs mesurées à un état défini de la flamme (7) avec des valeurs mesurées enregistrées pour cet état,
**caractérisé en ce qu'**en cas d'écart supérieur à une différence prédéfinie, un message et/ou un arrêt de la flamme (7) est déclenché.

8. Dispositif selon la revendication 7, dans lequel le capteur optique (9) est sensible à la lumière ultraviolette et/ou infrarouge.

9. Dispositif selon la revendication 7 ou 8, dans lequel le capteur optique (9) est disposé à l'extérieur de la chambre de combustion (2) derrière une fenêtre (8) vers la chambre de combustion (2).

10. Dispositif selon l'une quelconque des revendications 7 à 9, dans lequel des valeurs mesurées pour deux ou plusieurs états définis de la flamme (7) sont enregistrées dans l'électronique d'évaluation (12).

11. Dispositif selon l'une quelconque des revendications 7 à 10, dans lequel l'électronique d'évaluation (12) est configurée pour calculer une correction et l'appliquer à des valeurs mesurées actuelles lorsque la comparaison des valeurs mesurées actuelles avec une valeur mesurée enregistrée dans un état défini de la flamme (7) résulte en un écart supérieur à une différence prédéfinie, mais inférieur à un seuil de sécurité.

12. Produit de programme informatique comprenant des instructions pour que l'agencement selon l'une quelconque des revendications 7 à 11 mette en œuvre le procédé selon l'une quelconque des revendications 1 à 6.
